# EUROPÄISCHE PATENTSCHRIFT

(11) **EP 0 328 943 B1**
(45) Veröffentlichungstag und Bekanntmachung des Hinweises auf die Patenterteilung: **06.05.1992**
(21) Anmeldenummer: 89101741.0
(22) Anmeldetag: 01.02.1989
(51) Int. Cl.: G10K 11/00

(54) **Stosswellengenerator zum berührungslosen Zertrümmern von Konkrementen**
Shock wave generator for the non-contacting disintegration of concretions
Générateur d'ondes de choc pour la désintégration à distance des concrétions

(30) Priorität: 16.02.1988 DE 8801989 U
(43) Veröffentlichungstag der Anmeldung: 23.08.1989
(73) Patentinhaber: SIEMENS AKTIENGESELLSCHAFT, 80333 München (DE)
(72) Erfinder: Rattner, Manfred, D-8521 Buckenhof (DE); Hartinger, Benedikt, Dipl.-Ing. (FH), D-8500 Nürnberg (DE)

(56) Entgegenhaltungen:
- EP-A- 0 133 665
- EP-A- 0 327 917
- DE-A- 2 732 254
- DE-U- 8 701 218
- FR-A- 2 587 893
- US-A- 3 039 078

## Beschreibung

Die Erfindung betrifft einen Stoßwellengenerator zum berührungslosen Zertrümmern von im Körper eines Lebewesens befindlichen Konkrementen mit einer Stoßwellenquelle in einem Gehäuse und mit einem die Austrittsöffnung für die Stoßwellen abdeckenden Sack, der den mit einer Koppelflüssigkeit gefüllten Ankopplungsraum begrenzt.

Ein Stoßwellengenerator dieser Art ist in der DE-A-33 28 051 beschrieben. Bei diesem Stoßwellengenerator ist die Stoßwellenquelle ortsfest in bezug auf das Gehäuse angeordnet. Zur Fokuseinstellung muß daher der gesamte Stoßwellengenerator verstellt werden. Ist der Stoßwellengenerator z.B. über den Sack und eine Gelscheibe an der Oberfläche des Patienten akustisch angekoppelt und ist danach eine Fokusverlagerung erforderlich, so muß eine Abkopplung und eine erneute akustische Ankopplung erfolgen. Dadurch wird das Untersuchungspersonal belastet.

In der prioritätsälteren, jedoch nachveröffentlichten EP-A-0 327 917 ist ein Stoßwellengenerator beschrieben, dessen Stoßwellenquelle in ihrer Gesamtheit längs der Mittelachse des Stoßwellengenerators relativ zum Gehäuse geradlinig verstellbar gelagert ist.

In der DE-A-2 732 254 ist eine Einrichtung zum Einbau des Schwingers eines Echolots in die Bootswand eines Bootes beschrieben, die einen als im wesentlichen geschlossenes Gehäuse ausgebildeten Befestigungskörper aufweist, an dem der Schwinger ausrichtbar und feststellbar gehaltert ist. Nach dem erfolgten Einbau des Schwingers in die Bootswand wird der Schwinger einmal in der erforderlichen Weise ausgerichtet und dann festgestellt, da er seine Ausrichtung beibehält, solange er in das jeweilige Boot eingebaut ist.

Der Erfindung liegt die Aufgabe zugrunde, einen Stoßwellengenerator der eingangs genannten Art so auszubilden, daß auch dann, wenn der Stoßwellengeneratgr bereits akustisch an der Oberfläche des Patienten angekoppelt ist, eine Fokusverlagerung innerhalb vorbestimmter Grenzen möglich ist.

Diese Aufgabe ist erfindungsgemäß dadurch gelöst, daß die Stoßwellenquelle derart zweidimensional verstellbar gelagert, daß die Längsachse der Stoßwellenquelle unabhängig von dem Gehäuse und dem Sack relativ zu diesen schwenkbar ist. Bei dem erfindungsgemäßen Stoßwellengenerator ist es demgemäß möglich, durch Verstellung der Stoßwellenquelle in ihrem Gehäuse bei in bezug auf den Patienten ortsfestem Gehäuse eine Fokusverlagerung und damit eine optimale Fokuseinstellung vorzunehmen.

Darüber hinaus kann bei ortsfestem Fokus eine Ankopplung des Stoßwellengenerators an den Patienten durch Verstellung des Gehäuses mit dem Sack gegenüber der Stoßwellenquelle erfolgen. Bei dieser Verstellung verändert sich die Fokuslage nicht.

Eine zweckmäßige Ausgestaltung der Erfindung besteht darin, daß die Stoßwellenquelle mit einem zentrisch angeordneten Ortungssystem verbunden und zusammen mit diesem verstellbar gelagert ist. Dabei ist durch die Verstellung des Ortungssystems bei angekoppeltem Stoßwellengenerator eine Fein- bzw. Nachortung möglich. Ergibt sich bei dieser Ortung, daß der Fokus nicht die gewünschte Lage im zu zertrümmernden Konkrement hat, so kann aufgrund der Ausgangssignale des Ortungssystems eine automatische Nachführung des Fokus durch Verstellung der Stoßwellenquelle erfolgen.

Die Erfindung ist nachfolgend anhand eines in der Zeichnung dargestellten Ausführungsbeispiels näher erläutert.

In der Zeichnung ist ein Gehäuse 1 dargestellt, in dem eine Stoßwellenquelle 2 angeordnet ist. Die Stoßwellenquelle 2 weist einen Piezokristall 3 auf, der Stoßwellen über eine akustische Linse 4 auf einen Fokus 5 richtet. Hinter dem Piezokristall 3 ist ein akustischer Sumpf 6 angeordnet, der die rückseitig ausgesandten Stoßwellen absorbiert.

Der Ankopplungsraum 7 im Gehäuse 1 ist mit einer Koppelflüssigkeit, z.B. Wasser, gefüllt. Das die Stoßwellen abstrahlende Ende des Gehäuses 1 ist von einem flexiblen Sack 8 verschlossen, der zur akustischen Ankopplung an den Patienten dient. Er legt sich dabei an die Körperoberfläche an.

Der dargestellte Stoßwellengenerator weist ein Ultraschall-Ortungssystem 9 auf, das zentrisch in der Stoßwellenquelle 2 liegt. Das Ultraschall-Ortungssystem 9 ist zur Ortung des zu zertrümmernden Konkrements drehbar gelagert. Es ist zusammen mit der Stoßwellenquelle 2 mit einem Rohr 10 verbunden, das mit Hilfe eines Kugelgelenkes 11 zweidimensional schwenkbar gelagert ist, und zwar in zwei Koordinaten, die eine senkrecht zur Zeichenebene liegende Ebene definieren. Die Verstellung des Rohres 10 erfolgt mit Hilfe von Elektromotoren, von denen einer mit 12 bezeichnet ist, über ein Getriebe 13.

Das Gehäuse 1 ist mit einem Halter 14 mit Hilfe von Führungen 15, 16 verbunden. Die Führung 15 weist eine motorisch drehbare Gewindespindel auf, die es ermöglicht, das Gehäuse 1 mit der Stoßwellenquelle 2 relativ zum Halter 14 in der dritten Dimension, d.h. in Richtung der Achse 17 zu verstellen.

Zur Stoßwellenbehandlung wird das Gehäuse 1 mit Hilfe der Führungen 15, 16 soweit an die Körperoberfläche des Patienten herangefahren, daß sich der Sack 8 an diese Körperoberfläche anlegt. Ein reflexionsfreier Schallübergang ist durch die Einfügung einer Gelscheibe zwischen dem Sack 8 und der Körperoberfläche möglich. Die Einstellung der Stoßwellenquelle 4 mit dem Ultraschall-Ortungssystem 9 kann unabhängig von diesem Verstellvorgang durch Schwenken des Rohres 10 erfolgen. Dabei werden die Komponenten 4, 9 im Gehäuse 1 verstellt.

Auf diese Weise ist es möglich, bei am Patienten angekoppeltem Stoßwellengenerator den Fokus 5 innerhalb vorbestimmter Grenzen zu verlagern, also exakt auf das Konkrement einzustellen. Mit Hilfe des Ultraschall-Ortungssystems 9 kann die Lage des Konkrementes geortet und der Fokus dann entsprechend eingestellt werden. Diese Fokuseinstellung kann auch automatisch über die das Rohr 10 antreibenden Motoren 13 usw. erfolgen.

Während der Behandlung ist durch geeignetes Schwenken des Rohres 10 mit der Stoßwellenquelle 2 eine Bewegung des Fokus 5 auf einer vorbestimmten Bahn möglich. Hierzu werden die Motoren 13 usw. entsprechend angesteuert. Dadurch kann ein Fokusbereich einer vorbestimmten Ausdehnung abgetastet und auf diese Weise eine künstliche Fokusvergrößerung erzielt werden.

Die relative Verstellbarkeit des Gehäuses 1 und der Stoßwellenquelle 2 mit dem Ultraschall-Ortungssystem 9 in Richtung der Achse 17 bietet folgende Möglichkeiten:
- Bei am Patienten angekoppeltem Stoßwellengenerator ist eine Fokuseinstellung durch Verstellung der Stoßwellenquelle 2 in dem Gehäuse 1 möglich. Das Gehäuse 1 mit dem Sack 8 ändert dabei seine Lage in Bezug auf den Patienten nicht.
- Bei isozentrischer Arbeitsweise, d.h. bei räumlich fest vorgegebener Fokuslage, ist das Gehäuse 1 mit dem Sack 8 zur Ankopplung an der Körperoberfläche des Patienten verschiebbar.

Die Stoßwellenquelle 2 ist bei dem dargestellten Ausführungsbeispiel eine piezoelektrische Stoßwellenquelle. Anstelle einer solchen piezoelektrischen Stoßwellenquelle kann auch eine andere Stoßwellenquelle, z.B. eine elektrodynamische Stoßwellenquelle, Verwendung finden, bei der die Stoßwellen mit Hilfe einer Membran erzeugt werden, hinter der eine Flachspule liegt, der Hochspannungsimpulse zugeführt werden. Die Stoßwellenquelle 2 ist in ihrer Halterung 18 mit Hilfe einer Schraubverbindung 19 austauschbar angeordnet, so daß die jeweils gewünschte Stoßwellenquelle eingesetzt werden kann.

## Patentansprüche

1. Stoßwellengenerator zum berührungslosen Zertrümmern von im Körper eines Lebenwesens befindlichen Konkrementen mit einer Stoßwellenquelle (2) in einem Gehäuse (1) und mit einem die Austrittsöffnung für die Stoßwellen abdeckenden Sack (8), der den mit einer Koppelflüssigkeit gefüllten Ankopplungsraum (7) begrenzt, **dadurch gekennzeichnet**, daß die Stoßwellenquelle (2) derart zweidimensional verstellbar gelagert ist, daß die Längsachse (17) der Stoßwellenquelle (2) unabhängig von dem Gehäuse (1) und dem Sack (8) relativ zu diesen schwenkbar ist.

2. Stoßwellengenerator nach Anspruch 1, **dadurch gekennzeichnet**, daß die Stoßwellenquelle (2) mit einer Halterung (18) verbunden ist, welche eine zweidimensionale Verstellung ermöglicht.

3. Stoßwellengenerator nach Anspruch 2, **dadurch gekennzeichnet**, daß das Gehäuse (1) in der dritten Dimension verstellbar ist.

4. Stoßwellengenerator nach einem der Ansprüche 1 bis 3, **dadurch** **gekennzeichnet**, daß mit der Stoßwellenquelle (4) ein Ortungssystem (9) verbunden und zusammen mit dieser verstellbar gelagert ist.

5. Stoßwellengenerator nach einem der Ansprüche 1 bis 4, **dadurch** **gekennzeichnet**, daß der Antrieb (12, 13) für die Verstellung der Stoßwellenguelle (2) so ausgebildet und gesteuert ist, daß der Fokus (5) einen vorbestimmten Bereich abtastet.

6. Stoßwellengenerator nach einem der Ansprüche 1 bis 5, **dadurch gekennzeichnet**, daß die Stoßwellenquelle (2) in ihrer Halterung (18) austauschbar gelagert ist.

## Claims

1. Shock-wave generator for the non-contacting disintegration of concretions located in the body of a living being, having a shock-wave source (2) in a housing (1) and having a bag (8) covering the outlet opening for the shock waves, the bag limiting the coupling chamber (7) filled with a coupling fluid, characterized in that the shock-wave source (2) is mounted so that it can be adjusted in a two-dimensional manner in such a way that the longitudinal axis (17) of the shock-wave source (2) can be pivoted-independently of the housing (1) and the bag (8) relative to them.

2. Shock-wave generator according to claim 1, characterized in that the shock-wave source (2) is connected to a holder (18) which enables a two-dimensional adjustment.

3. Shock-wave generator according to claim 2, characterized in that the housing (1) is adjustable in the third dimension.

4. Shock-wave generator according to one of claims 1 to 3, characterized in that a location system (9) is connected to the shock-wave source (4) and is mounted in an adjustable manner together with it.

5. Shock-wave generator according to one of claims 1 to 4, characterized in that the drive (12, 13) for the adjustment of the shock-wave source (2) is constructed and controlled in such a way that the focus (5) scans a predetermined region.

6. Shock-wave generator according to one of claims 1 to 5, characterized in that the shock-wave source (2) is mounted in its holder (18) so that it can be exchanged.

## Revendications

1. Générateur d'ondes de choc pour la désintégration à distance de concrétions situées dans le corps d'un être vivant, comportant une source d'ondes de choc (2) montée dans un boîtier (1) et un sac (8), qui recouvre l'ouverture de sortie prévue pour les ondes de choc et limite l'espace de couplage (7) rempli par un liquide de couplage, caractérisé par le fait que la source d'ondes de choc (2) est supportée de manière à être déplaçable dans deux dimensions de telle sorte que l'axe longitudinal (17) de la source d'ondes de choc (2) peut pivoter, indépendamment du boîtier (1) et du sac (8), par rapport à ces derniers.

2. Générateur d'ondes de choc suivant la revendication 1, caractérisé par le fait que la source d'ondes de choc (2) est raccordée à un support (18), qui permet un déplacement bidimensionnel.

3. Générateur d'ondes de choc suivant la revendication 2, caractérisé par le fait que le boîtier (1) peut être déplacé suivant une troisième dimension.

4. Générateur d'ondes de choc suivant l'une des revendications 1 à 3, caractérisé par le fait qu'un système de repérage (9) est raccordé à la source d'ondes de choc (4) et est supporté, conjointement avec cette dernière, de manière à être réglable.

5. Générateur d'ondes de choc suivant l'une des revendications 1 à 4, caractérisé par le fait que le dispositif d'entraînement (12,13) servant à déplacer la source d'ondes de choc (2) est agencé et commandé de manière que le foyer (5) balaye une zone prédéterminée.

6. Générateur d'ondes de choc suivant l'une des revendications 1 à 5, caractérisé par le fait que la source d'ondes de choc (2) est supportée d'une manière interchangeable dans son support (18).
